# EUROPÄISCHE PATENTSCHRIFT

(11) **EP 4 547 590 B1**
(45) Veröffentlichungstag und Bekanntmachung des Hinweises auf die Patenterteilung: **17.12.2025**
(21) Anmeldenummer: 23731195.6
(22) Anmeldetag: 06.06.2023
(51) Int. Cl.: B66B 1/46

(54) **AUFZUGSANLAGE UND AUFZUGSBEDIENEINRICHTUNGEN FÜR UNTERSCHIEDLICHE BETRIEBSARTEN**
ELEVATOR AND ELEVATOR CONTROL DEVICES FOR DIFFERENT MODES OF OPERATION
INSTALLATION D'ASCENSEUR ET DISPOSITIF PERMETTANT DE FAIRE FONCTIONNER UN ASCENSEUR POUR DIFFÉRENTS MODES DE FONCTIONNEMENT

(30) Priorität: 29.06.2022 EP 22181928
(43) Veröffentlichungstag der Anmeldung: 07.05.2025
(73) Patentinhaber: INVENTIO AG, 6052 Hergiswil (CH)
(72) Erfinder: TAIANA, Dennys, 6616 Losone (CH); HOFMANN, Gabriele, 6648 Minusio (CH)
(74) Vertreter: Inventio AG
(86) Internationale Anmeldenummer: PCT/EP2023/065032
(87) Internationale Veröffentlichungsnummer: WO 2024/002630

(56) Entgegenhaltungen:
- WO-A1-2009/127611
- WO-A1-2021/004892
- WO-A1-2021/219469

## Beschreibung

Die hier beschriebene Technologie betrifft allgemein eine Aufzugsanlage. Ausführungsbeispiele der Technologie betreffen insbesondere eine Aufzugsbedieneinrichtung, deren Anwendung in einer Aufzugsanlage und ein Verfahren zum Betreiben einer solchen Aufzugsbedieneinrichtung.

**In** Gebäuden mit Aufzugsanlagen sind auf den einzelnen Stockwerken Aufzugsbedieneinrichtungen angeordnet, mit denen ein Passagier einen Aufzug rufen kann. Gemäss einer bekannten Steuerungstechnologie für Aufzugsanlagen hat eine auf einem Stockwerk angeordnete Aufzugsbedieneinrichtung mechanische Drucktasten, mit denen die Person die gewünschte Fahrtrichtung (aufwärts/abwärts) eingeben kann; diese Steuerungstechnologie ist im Folgenden auch als Auf/Ab-Richtungssteuerung bezeichnet. Mit dem Drücken einer dieser Tasten wird ein Aufzugsruf eingegeben, woraufhin eine Aufzugssteuerung den Aufzugsruf an der Aufzugsbedieneinrichtung bestätigt und eine Aufzugskabine auf dem Stockwerk zum Einsteigen zur Verfügung stellt, beispielsweise wird eine Aufzugskabine auf das Stockwerk (Einsteigestockwerk) verfahren und deren Aufzugstür wird geöffnet. In der Aufzugskabine ist eine Kabinenbedieneinrichtung (Kabinenrufeinrichtung) vorhanden, mit der die Person in der Aufzugskabine das gewünschte Zielstockwerk eingeben kann; letzteres ist auch als Kabinenruf bezeichnet.

Gemäss einer anderen bekannten Steuerungstechnologie, die auch als Zielrufsteuerung bezeichnet ist, hat eine auf einem Stockwerk angeordnete Aufzugsbedieneinrichtung Tasten oder auf einem berührungsempfindlichen Bildschirm dargestellte Felder, die einzelnen Zielstockwerken zugeordnet sind. Durch Drücken bzw. Berühren einer dem gewünschten Zielstockwerk zugeordneten Taste kann ein als Zielruf bezeichneter Aufzugsruf eingegeben werden. Aus der Eingabe eines Zielrufs ergeben sich das Einsteigestockwerk und das Zielstockwerk; eine Rufeingabe in der Aufzugskabine kann dann nicht mehr vorgesehen sein.

Mit einer Zielrufsteuerung ausgestattete Aufzugsanlagen können in vorteilhafter Weise in Gebäuden mit einer grossen Zahl von Stockwerken und entsprechend hohem Verkehrsaufkommen eingesetzt werden. Im Gegensatz dazu werden Aufzugsanlagen mit einer Auf/Ab-Richtungssteuerung in Gebäuden mit einer relativ kleinen Anzahl von Stockwerken eingesetzt. Es ist ausserdem eine Aufzugsanlage bekannt, in der beide Steuerungstechnologien eingesetzt werden, beispielsweise aus US 7,766,129 B2. In dieser Aufzugsanlage sind zwei Arten von Aufzugsbedieneinrichtungen im Gebäude installiert; beispielsweise ist aus Kostengründen eine Zielrufsteuerung-Aufzugsbedieneinrichtung nur für ein Stockwerk mit hohem Verkehrsaufkommen vorgesehen. Obwohl diese bekannten Ansätze das Verkehrsaufkommen für die Wahl der Steuerungstechnologie und die damit verbundenen Kosten heranziehen, können für manche Gebäude andere oder noch weitergehende gebäudespezifische Anforderungen bestehen und damit auch für die darin vorgesehene Aufzugsanlage. Es besteht daher ein Bedarf an einer Technologie, die es erlaubt, diese Anforderungen besser zu erfüllen.

WO 2009/127611 A1 offenbart eine Aufzugsanlage, die zwei Betriebsmodi hat; einen Zielrufmodus und einen Sonderfahrtmodus. An auf den Stockwerken angeordnete Eingabemitteln kann eine Person eine Sonderfahrt bestellen. In einer Aufzugskabine ist ein kombiniertes Anzeige- und Eingabemittel angeordnet, das nach Erhalt eines Sonderfahrtauftrages von einem Anzeigemodus in einen Anzeige- und Eingabemodus wechselt. Im Zielrufmodus wird in der Kabine die Fahrrichtung angezeigt, und im Sonderfahrtmodus werden in der Kabine mehrere wählbare Fahrziele angezeigt. WO 2021/004892 A1 offenbart eine Aufzugsanlage, in der eine auf einem Stockwerk angeordnete Aufzugsbedieneinrichtung trotz eines berührungsempfindlichen Bildschirmsystems mit einer glatten Berührungsfläche sowohl von Passagieren mit als auch ohne körperliche Einschränkungen komfortabel und zuverlässig bedient werden kann. Auf der Benutzeroberfläche ist ein Rufsymbol sichtbar darstellbar. Die Eingabe eines Aufzugsrufs wird durch eine taktil wahrnehmbare Rückmeldung bestätigt.

Ein Aspekt der hier beschriebenen Technologie betrifft eine Aufzugsbedieneinrichtung, die eine Bus-Schnittstelleneinrichtung, eine Speichereinrichtung, ein Bildschirmsystem und eine Steuereinrichtung umfasst, die mit der Bus-Schnittstelleneinrichtung, dem Bildschirmsystem und der Speichereinrichtung kommunikativ verbunden ist. Die Bus-Schnittstelleneinrichtung ist ausgestaltet, über das Kommunikationsbussystem mit einer Aufzugssteuerung einer Aufzugsanlage zu kommunizieren. Die Speichereinrichtung speichert Konfigurationsdaten und elektronische Anweisungen für auswählbare Betriebsarten der Aufzugsbedieneinrichtung. Eine erste Betriebsart ist für eine Verarbeitung eines Aufzugsrufs ausgestaltet, der eine Fahrtrichtung angibt, und eine zweite Betriebsart ist für eine Verarbeitung eines Aufzugsrufs ausgelegt, der ein Zielstockwerk angibt. Das Bildschirmsystem hat einen berührungsempfindlichen Bildschirm und ist ausgestaltet, eine graphische Benutzeroberfläche auf dem berührungsempfindlichen Bildschirm darzustellen. Die Steuereinrichtung ist ausgestaltet, die Konfigurationsdaten und die elektronischen Anweisungen für eine ausgewählte Betriebsart aus der Speichereinrichtung einzulesen und die Aufzugsbedieneinrichtung gemäss der ausgewählten Betriebsart zu betreiben.

Ein anderer Aspekt der Technologie betrifft eine Aufzugsanlage mit einer Anzahl solcher Aufzugsbedieneinrichtungen. Die Aufzugsanlage hat ausserdem eine Aufzugssteuerung, mindestens eine Aufzugskabine, die gesteuert durch die Aufzugssteuerung und angetrieben von einer Antriebsmaschine zwischen Stockwerken eines Gebäudes verfahrbar ist, und ein Kommunikationsbussystem. Die Aufzugsbedieneinrichtungen sind mit dem Kommunikationsbussystem kommunikativ verbunden und auf den Stockwerken zur Eingabe eines Aufzugsrufs angeordnet.

Ein weiterer Aspekt der Technologie betrifft ein Verfahren zum Betreiben einer Aufzugsbedieneinrichtung in einer solchen Aufzugsanlage. Die Aufzugsbedieneinrichtung ist mit dem Kommunikationsbussystem der Aufzugsanlage verbunden. Das Verfahren umfasst ein Erzeugen einer Konfigurationseingabemaske auf der graphischen Benutzeroberfläche, die der berührungsempfindliche Bildschirm des Bildschirmsystems gesteuert durch die Steuereinrichtung der Aufzugsbedieneinrichtung anzeigt. Die Konfigurationsmaske umfasst ein erstes Auswahleingabefeld für die erste Betriebsart der Aufzugsbedieneinrichtung und ein zweites Auswahleingabefeld für die zweite Betriebsart der Aufzugsbedieneinrichtung. Bei Detektion, durch das Bildschirmsystem, einer Berührung des ersten Auswahleingabefeldes, erfolgt ein Einlesen von Konfigurationsdaten und elektronischen Anweisungen für die erste Betriebsart aus der Speichereinrichtung und Konfigurieren der Aufzugsbedieneinrichtung für die erste Betriebsart gemäss den eingelesenen Konfigurationsdaten und elektronischen Anweisungen. Bei Detektion, durch das Bildschirmsystem, einer Berührung des zweiten Auswahleingabefeldes, erfolgt ein Einlesen von Konfigurationsdaten und elektronischen Anweisungen für die zweite Betriebsart aus der Speichereinrichtung und Konfigurieren der Aufzugsbedieneinrichtung für die zweite Betriebsart gemäss den eingelesenen Konfigurationsdaten und elektronischen Anweisungen.

Gemäss einem Ausführungsbeispiel der hier beschriebenen Technologie wird u. a. eine Aufzugsbedieneinrichtung geschaffen, die Konfigurationsdaten und elektronische Anweisungen für mehrere auswählbare Betriebsarten der Aufzugsbedieneinrichtung speichert. Die Aufzugsbedieneinrichtung kann daher vor Ort an eine Aufzugsanlage und ihre Anforderungen in einem Gebäude angepasst werden. D. h. beispielsweise, dass die Aufzugsbedieneinrichtung für eine Eingabe und Verarbeitung eines Aufzugsrufs konfiguriert werden kann, der die Fahrtrichtung angibt, oder dass sie für eine Eingabe und Verarbeitung eines Aufzugsrufs konfiguriert werden kann, der das Zielstockwerk angibt. Eine einzige Aufzugsbedieneinrichtung kann daher je nach Bedarf wahlweise für die eine oder die andere Betriebsart konfiguriert werden.

In einer Aufzugsanlage können auch beide Betriebsarten zur Anwendung kommen. Eine Aufzugsbedieneinrichtung auf einem ersten Stockwerk kann z. B. für die erste Betriebsart konfiguriert sein, während eine Aufzugsbedieneinrichtung auf einem zweiten Stockwerk z. B. für die zweite Betriebsart konfiguriert sein kann. Trotz der verschiedenen Betriebsarten haben die beiden Aufzugsbedieneinrichtungen gemäss einem Ausführungsbeispiel das gleiche äussere Erscheinungsbild bzw. Design.

Für die genannte Konfiguration vor Ort ist es von Vorteil, dass die Steuereinrichtung der Aufzugsbedieneinrichtung erfindungsgemäß ausgestaltet ist, das Bildschirmsystem anzusteuern, eine Konfigurationseingabemaske auf der graphischen Benutzeroberfläche anzuzeigen. Die Konfigurationsmaske umfasst ein erstes Auswahleingabefeld für die erste Betriebsart und ein zweites Auswahleingabefeld für die zweite Betriebsart. Bei einer Berührung des ersten Auswahleingabefeldes wird die Aufzugsbedieneinrichtung gemäss den Konfigurationsdaten und den elektronischen Anweisungen für die erste Betriebsart konfiguriert. Bei einer Berührung des zweiten Auswahleingabefeldes wird die Aufzugsbedieneinrichtung gemäss den Konfigurationsdaten und den elektronischen Anweisungen für die zweite Betriebsart konfiguriert. Die Konfigurationseingabemaske ist so gestaltet, dass die Wahl einer Betriebsart einfach und intuitiv ist. Nach der Wahl konfiguriert sich die Aufzugsbedieneinrichtung selbst.

In einem Ausführungsbeispiel, das in Verbindung mit einem oder mehreren der vorhergehenden Ausführungsbeispiele anwendbar sein kann, ist die Steuereinrichtung ausgestaltet, in der ersten Betriebsart das Bildschirmsystem anzusteuern, Fahrtrichtungsfelder auf der graphischen Benutzeroberfläche anzuzeigen, und in der zweiten Betriebsart das Bildschirmsystem anzusteuern, Zielstockwerksfelder auf der graphischen Benutzeroberfläche anzuzeigen. Die Fahrtrichtungsfelder können in bekannter Art und Weise dargestellt werden. Die Zielstockwerksfelder können Zahlen und/oder Stockwerkangaben (z. B. Namen, Parkebene, Angaben zu Dienstleistungen (z.B. Restaurant) etc.) umfassen. Zusätzlich kann gemäss beiden Betriebsarten weitere Information angezeigt werden.

In einem Ausführungsbeispiel, das in Verbindung mit einem oder mehreren der vorhergehenden Ausführungsbeispiele anwendbar sein kann, ist die Steuereinrichtung ausgestaltet, in der ersten Betriebsart eine erste Anforderungsnachricht zu erzeugen, die eine Adresse der Aufzugssteuerung, eine Kennung der Aufzugsbedieneinrichtung und eine Fahrtrichtung umfasst, und in der zweiten Betriebsart eine zweite Anforderungsnachricht zu erzeugen, die die Adresse der Aufzugssteuerung, die Kennung der Aufzugsbedieneinrichtung und eine Angabe eines Zielstockwerks umfasst. **In** beiden Betriebsarten wird die jeweilige Anforderungsnachricht über die Bus-Schnittstelleneinrichtung und das Kommunikationsbussystem zur Aufzugssteuerung gesendet.

**In** einem Ausführungsbeispiel, das in Verbindung mit einem oder mehreren der vorhergehenden Ausführungsbeispiele anwendbar sein kann, speichert die Bus-Schnittstelleneinrichtung Daten und Anweisungen für festgelegte Kommunikationsbus-Technologien, insbesondere deren Übertragungsverfahren, Kommunikationsprotokolle und/oder Rahmenstrukturen. Die Bus-Schnittstelleneinrichtung ist ausgestaltet, gemäss einer der gespeicherten Kommunikationsbus-Technologien über das Kommunikationsbussystem zu kommunizieren. Da die Bus-Schnittstelleneinrichtung Charakteristiken der genannten Bustechnologien speichert, ist die Aufzugsbedieneinrichtung busunabhängig und kann selektiv mit jedem Kommunikationsbussystem verbunden werden, das gemäss einer Bustechnologie ausgestaltet ist, die zum Einsatz in einer Aufzugsanlage geeignet ist.

In einem Ausführungsbeispiel, das in Verbindung mit einem oder mehreren der vorhergehenden Ausführungsbeispiele anwendbar sein kann, ist die Aufzugssteuerung mit dem Kommunikationsbussystem kommunikativ verbunden und ausgestaltet, bei Empfang eines Aufzugsrufs, der eine Fahrtrichtung angibt, von einer auf einem ersten Stockwerk angeordneten und für die erste Betriebsart konfigurierten Aufzugsbedieneinrichtung, die Kabine auf dem ersten Stockwerk bereitzustellen, und bei Empfang eines in der Kabine eingegebenen Kabinenrufs, der ein Zielstockwerk angibt, die Kabine auf das Zielstockwerk zu verfahren.

In einem Ausführungsbeispiel, das in Verbindung mit einem oder mehreren der vorhergehenden Ausführungsbeispiele anwendbar sein kann, ist die Aufzugssteuerung mit dem Kommunikationsbussystem kommunikativ verbunden und ausgestaltet, bei Empfang eines Aufzugsrufs, der ein Zielstockwerk angibt, von einer auf einem ersten Stockwerk angeordneten und für die zweite Betriebsart konfigurierten Aufzugsbedieneinrichtung, die Kabine auf dem ersten Stockwerk bereitzustellen, und bei Empfang eines Statussignals, das eine geschlossene Aufzugstür anzeigt, die Kabine auf das im Aufzugsruf angegebene Zielstockwerk zu verfahren.

In einem Ausführungsbeispiel, das in Verbindung mit einem oder mehreren der vorhergehenden Ausführungsbeispiele anwendbar sein kann, umfasst die Aufzugsanlage ausserdem eine Zielrufsteuereinrichtung, die mit der Aufzugssteuerung und dem Kommunikationsbussystem kommunikativ verbunden ist.

Im Folgenden sind verschiedene Aspekte der verbesserten Technologie anhand von Ausführungsbeispielen in Verbindung mit den Figuren näher erläutert. In den Figuren haben gleiche Elemente gleiche Bezugszeichen. Es zeigen:
- Fig. 1: eine schematische Darstellung einer beispielhaften Situation in einem Gebäude mit mehreren Stockwerken und einer beispielhaften Aufzugsanlage;
- Fig. 2A-2C: schematische Darstellungen beispielhafter Benutzeroberflächen einer Aufzugsbedieneinrichtung, die in der Aufzugsanlage gemäss Fig. 1 auf einem Stockwerk angeordnet ist;
- Fig. 3A-3D: schematische Darstellungen von Anwendungsmöglichkeiten der Aufzugsbedieneinrichtung; und
- Fig. 4: eine schematische Darstellung einer beispielhaften Aufzugsbedieneinrichtung; und
- Fig. 5: eine beispielhafte Darstellung eines Ausführungsbeispiels eines Verfahrens zum Betreiben einer Aufzugsbedieneinrichtung.

**Fig. 1** ist eine schematische Darstellung einer beispielhaften Situation in einem Gebäude 2, das mehrere Stockwerke L0, L, Ln hat, die von einer Aufzugsanlage 1 bedient werden. Das Stockwerk L0 kann eine Eingangshalle des Gebäudes 2 sein, in die Personen beim Betreten des Gebäudes 2 gelangen und von dem aus sie das Gebäude 2 wieder verlassen. Betritt eine Person das Stockwerk L0, kann von dort aus - bei entsprechender Zugangsberechtigung - jedes von der Aufzugsanlage 1 bediente Stockwerk L, Ln des Gebäudes 2 erreicht werden. Aus Darstellungsgründen sind in Fig. 1 von der Aufzugsanlage 1 nur eine Aufzugssteuerung 8, eine Antriebsmaschine 14, ein Tragmittel 16 (z. B. Stahlseile oder Flachriemen), eine am Tragmittel 16 hängende und in einem Schacht 18 verfahrbare Aufzugskabine 10 (im Folgenden auch als Kabine 10 bezeichnet) und eine Anzahl von Aufzugsbedieneinrichtungen 4, die durch ein Kommunikationsbussystem 22 mit der Aufzugssteuerung 8 kommunikativ verbunden sind, gezeigt. Der Fachmann erkennt, dass die Aufzugsanlage 1 auch mehrere Kabinen 10 in einem oder mehreren Schächten 18 umfassen kann, die von einer Gruppensteuerung gesteuert werden. Anstelle eines in **Fig. 1** dargestellten Traktionsaufzuges kann die Aufzugsanlage 1 auch einen oder mehrere Hydraulikaufzüge aufweisen.

Im hier beschriebenen Ausführungsbeispiel der Aufzugsanlage 1 gibt die Person auf einem der Stockwerke L0, L, Ln an einer dort angeordneten Aufzugbedieneinrichtung 4 einen Fahrtwunsch ein, wodurch ein Aufzugsruf registriert wird. Das Stockwerk L0, L, Ln, auf dem sich die Person bei der Rufeingabe befindet und vom dem aus sie auf ein Zielstockwerk transportiert werden möchte, kann im Folgenden auch als Einsteigestockwerk oder Rufeingabestockwerk bezeichnet sein. Wie an anderer Stelle dieser Beschreibung detaillierter ausgeführt, kann die Person zur Rufeingabe eine Taste oder ein angezeigtes Feld berühren, woraufhin der Person die Registrierung des Aufzugsrufs an der Aufzugbedieneinrichtung 4 bestätigt wird, beispielsweise kann die Taste oder das Feld beleuchtet werden. Die Aufzugssteuerung 8 stellt daraufhin auf dem Einsteigestockwerk eine Aufzugskabine 10 zum Einsteigen zur Verfügung, d. h., wenn sich die Aufzugskabine 10 nicht auf dem Einsteigestockwerk befindet, wird sie dorthin verfahren und ihre Kabinentür wird zusammen mit einer Schachttür geöffnet, andernfalls wird lediglich die Kabinentür der dort bereits stehenden Aufzugskabine 10 geöffnet, wodurch auch die Schachttür geöffnet wird. Die Kabinentür und die Schachtüren sind in **Fig. 1** mit dem Bezugszeichen 6 referenziert; auf einem Stockwerk L0, L, Ln, auf dem sich die Kabine 10 befindet, bilden die dortige Schachttür und die Kabinentür jeweils eine Aufzugstür 6.

In **Fig. 1** ist die Aufzugszugsteuerung 8 eine Auf/Ab-Richtungssteuerung. Die auf den Stockwerken L, Ln angeordneten Aufzugbedieneinrichtungen 4 sind ausgestaltet, Tasten oder Felder für eine Eingabe einer gewünschten Fahrtrichtung (nach oben oder nach unten) anzuzeigen. Die auf dem Stockwerk L0 angeordnete Aufzugbedieneinrichtung 4 ist ausgestaltet, Tasten oder Felder für eine Eingabe eines Zielstockwerks anzuzeigen. Der Fachmann erkennt, dass diese Anordnung und die Ausgestaltung der Aufzugsbedieneinrichtungen 4 beispielhaft sind.

**Fig. 1** zeigt ausserdem eine in der Aufzugskabine 10 angeordnete Kabinenrufeinrichtung 11. Die Kabinenrufeinrichtung 11 ist mittels einer Kommunikationsleitung 20 mit der Aufzugssteuerung 8 verbunden. An dieser Kabinenrufeinrichtung 11 kann ein Zielstockwerk eingegeben werden (Kabinenruf), insbesondere dann, wenn eine Person auf dem Stockwerk L, Ln lediglich die gewünschte Fahrtrichtung eingeben kann. Die Verfügbarkeit der Kabinenrufeinrichtung 11 zur Rufeingabe kann vom Gebäude 2 und/oder der Aufzugsanlage 1 abhängig sein; je nach Situation kann die Kabinenrufeinrichtung 11 z. B. aktiviert oder deaktiviert sein, bei Nichtgebrauch kann sie auch abgedeckt sein.

Die Aufzugsbedieneinrichtungen 4 haben jeweils ein Bildschirmsystem (5, 37), das einen berührungsempfindlichen Bildschirm 5 (im Folgenden auch als Touchscreen 5 bezeichnet) und eine Bildschirmsteuerung 37 **(****Fig. 4****)** umfasst. Eine in der Aufzugsbedieneinrichtung 4 vorhandene Steuereinrichtung 50 (CPU) **(****Fig. 4****)** steuert die Bildschirmsteuerung 37 an, auf dem Touchscreen 5 eine graphische Benutzeroberfläche 36 **(****Fig. 4****) mit** situationsgerechtem Inhalt darzustellen. Der Fachmann erkennt, dass diese Ansteuerung entsprechend einer momentanen Situation der Aufzugsanlage 1 erfolgt.

Bei einer Inbetriebnahme einer Aufzugsbedieneinrichtung 4, z. B. in Verbindung mit einer Inbetriebnahme der Aufzugsanlage 1 oder zu einem späteren Zeitpunkt, befindet sich die Aufzugsbedieneinrichtung 4 in einem Grundzustand. In diesem Grundzustand ist die Aufzugsbedieneinrichtung 4 gemäss einem Ausführungsbeispiel für keine der hier beschriebenen Betriebsarten konfiguriert. Im Grundzustand sind insbesondere das Bildschirmsystem und eine in **Fig. 4** gezeigte Konfigurationsschnittstelleneinrichtung 34 aktiviert, sodass die Aufzugsbedieneinrichtung 4 für eine Betriebsart konfiguriert werden kann. Der Touchscreen 5 zeigt beispielsweise eine in **Fig. 2A** gezeigte Konfigurationseingabemaske 41 auf der graphischen Benutzeroberfläche 36 an. Die Konfigurationseingabemaske 41 kann z. B. angezeigt werden, nachdem z. B. ein Techniker einen Konfigurationsmodus durch Eingabe eines Kennworts freigeschaltet hat.

Die gezeigte Konfigurationsmaske 41 umfasst ein erstes Auswahleingabefeld 40.1, bei dessen Wahl die Aufzugsbedieneinrichtung 4 für eine Richtungsrufeingabe und eine entsprechende Betriebsart konfiguriert wird, und ein zweites Auswahleingabefeld 42.1, bei dessen Wahl die Aufzugsbedieneinrichtung 4 für eine Eingabe eines Zielstockwerks und eine entsprechende Betriebsart konfiguriert wird. In **Fig. 2A** sind neben den Auswahleingabefeldern 40.1, 40.2 die entsprechenden Rufeingabemöglichkeiten symbolisch dargestellt. Bei der Inbetriebnahme kann der Techniker eines der Auswahleingabefelder 40.1, 42.1 auswählen (symbolisiert durch einen Finger), um die Aufzugsbedieneinrichtung 4 gemäss einer der beiden Betriebsarten zu konfigurieren. In einem Ausführungsbeispiel ist die Aufzugsbedieneinrichtung 4 ausgestaltet, sich im Wesentlichen selbst (d. h. ohne wesentliches Zutun des Technikers) gemäss der gewählten Betriebsart zu konfigurieren; eine zentrale Steuereinrichtung (50) der Aufzugsbedieneinrichtung 4 lädt beispielsweise Daten und Computeranweisungen (Software) gemäss der gewählten Betriebsart aus einer Speichereinrichtung (32). Der Fachmann erkennt, dass die Konfigurationseingabemaske 41 weitere Anzeige- und/oder Eingabefelder darstellen kann; es können zudem Untermasken festgelegt sein, die von der Konfigurationseingabemaske 41 ausgehend, geöffnet werden können.

In **Fig. 2B** zeigt der Touchscreen 5 auf der graphischen Benutzeroberfläche 36 zwei Fahrtrichtungsfelder 40.2 an. Die Aufzugsbedieneinrichtung 4 ist daher für die Eingabe eines Richtungsrufs konfiguriert. Beispielsweise hat der Techniker während der genannten Inbetriebnahme das in **Fig. 2A** gezeigte Auswahleingabefeld 40.1 ausgewählt. Der in **Fig. 2C** gezeigte Touchscreen 5 zeigt auf seiner graphischen Benutzeroberfläche 36 eine beispielhafte Zahl von Feldern oder Tasten an; diese Felder oder Tasten sind im Folgenden als Zielstockwerksfelder 42.2 bezeichnet. In diesem Fall hat der Techniker bei der Inbetriebnahme das in **Fig. 2A** gezeigte Auswahleingabefeld 42.1 ausgewählt.

**Fig. 3A - 3D** zeigen verschiedene Anwendungsbeispiele einer Aufzugsbedieneinrichtung 4 gemäss der hier beschriebenen Technologie. Die Aufzugsbedieneinrichtung 4 ist dabei durch die graphische Benutzeroberfläche 36, eine Steuereinrichtung 50 (CPU) und eine Bus-Schnittstelleneinrichtung 30 (Bus IF) dargestellt. Das Kommunikationsbussystem 22 verbindet die Bus-Schnittstelleneinrichtung 30 mit einer Steuersystemkomponente (8, 12) der Aufzugsanlage 1, wobei die Aufzugssteuerung 8 die Antriebsmaschine 14 ansteuert. Die Aufzugsbedieneinrichtung 4 gemäss der hier beschriebenen Technologie kann für eine dieser Anwendungsbeispiele konfiguriert werden. Dies ist vorteilhaft, weil es je nach Gebäude 2 gewünscht oder erforderlich sein kann, dass im Gebäude 2 alle Aufzugsbedieneinrichtungen 4 die gleiche äussere Gestalt und Form haben, unabhängig davon, für welche Betriebsart sie konfiguriert sind.

In **Fig. 3A** ist die gezeigte Aufzugsbedieneinrichtung 4 für die Richtungsrufeingabe und die entsprechende Betriebsart konfiguriert. Der Fachmann erkennt, dass auch jede weitere in der Aufzugsanlage 1 vorhandene Aufzugsbedieneinrichtung 4 für diese Betriebsart konfiguriert sein kann. Die graphische Benutzeroberfläche 36 zeigt die Fahrtrichtungsfelder 40.2 an. Einen eingegebenen Richtungsruf sendet die Aufzugsbedieneinrichtung 4 als Richtungsruf-Nachricht über das Buskommunikationssystem 12 zur Aufzugssteuerung 8 (Auf/Ab-Richtungssteuerung), die die Antriebsmaschine 14 entsprechend ansteuert, um die Kabine 10 auf einem Einsteigestockwerk bereitzustellen. Die Richtungsruf-Nachricht umfasst z. B. eine Kennung der (sendenden) Aufzugsbedieneinrichtung 4 und die gewünschte Fahrtrichtung. Aus der Kennung ergibt sich gibt der Standort der Aufzugsbedieneinrichtung 4 bzw. das Einsteigestockwerk. Ist die Person in die Kabine 10 eingestiegen, kann sie an der dort angeordneten Aufzugsbedieneinrichtung 11 das gewünschte Zielstockwerk als Kabinenruf eingeben. Erkennt die Aufzugssteuerung 8, dass die Kabine 10 abfahrtsbereit ist, z. B., ein Türsensor oder Sicherheitskreis zeigen an, dass die Aufzugstür 6 geschlossen ist, steuert die Aufzugssteuerung 8 die Antriebsmaschine 14 gemäss dem Kabinenruf an, um die Kabine 10 auf das Zielstockwerk zu verfahren.

In **Fig. 3B** ist die gezeigte Aufzugsbedieneinrichtung 4 für die Eingabe eines Zielstockwerks und die entsprechende Betriebsart konfiguriert. Der Fachmann erkennt, dass auch jede weitere in der Aufzugsanlage 1 vorhandene Aufzugsbedieneinrichtung 4 für diese Betriebsart konfiguriert sein kann. Die graphische Benutzeroberfläche 36 zeigt die Zielstockwerkfelder 42.2 an. Einen eingegebenen Zielstockwerkruf sendet die Aufzugsbedieneinrichtung 4 als Zielstockwerkruf-Nachricht über das Buskommunikationssystem 12 zur Aufzugssteuerung 8, die die Antriebsmaschine 14 entsprechend ansteuert, um die Kabine 10 auf dem Einsteigestockwerk bereitzustellen. Die Zielstockwerkruf-Nachricht umfasst z. B. eine Kennung der (sendenden) Aufzugsbedieneinrichtung 4, aus der sich der Standort der Aufzugsbedieneinrichtung 4 bzw. das Einsteigestockwerk ergibt.

In einem Ausführungsbeispiel umfasst die Zielstockwerkruf-Nachricht Angaben zum gewünschten Zielstockwerk. Das Zielstockwerk kann in der Aufzugssteuerung 8 gespeichert werden. Ist die auf dem Einsteigestockwerk bereitgestellte Kabine 10 nach dem Einsteigen der Person auf dem Einsteigestockwerk abfahrtsbereit, z. B., ein Türsensor oder Sicherheitskreis zeigen an, dass die Aufzugstür 6 geschlossen ist, verfährt die Aufzugssteuerung 8 die Kabine 10 auf das (gespeicherte) Zielstockwerk. In einem anderen Ausführungsbeispiel enthält die Zielstockwerkruf-Nachricht keine Angaben zum Zielstockwerk. Gemäss diesem Ausführungsbeispiel wird es in der Aufzugsbedieneinrichtung 4 gespeichert, bis die Kabine 10 abfahrtsbereit ist. Dann übermittelt die Aufzugsbedieneinrichtung 4 das Zielstockwerk in einer weiteren an die Aufzugssteuerung 8 adressierten Nachricht. In beiden Ausführungsbeispielen erfolgt das Verfahren auf das Zielstockwerk, ohne dass die Person in der Kabine 10 einen Kabinenruf tätigen muss; in einer Ausgestaltung der Aufzugsanlage 1 kann dies auch nicht vorgesehen sein.

In **Fig. 3C** sind in der Aufzugsanlage 1 Aufzugsbedieneinrichtungen 4 für unterschiedliche Betriebsarten vorgesehen. D. h. in der Aufzugsanlage 1 können sowohl Aufzugsbedieneinrichtungen 4 zur Eingabe von Zielstockwerken als auch Aufzugsbedieneinrichtungen 4 zur Eingabe von Richtungsrufen vorhanden sein. Eine solche Aufzugsanlage 1 kann sich beispielsweise ergeben, wenn in einem Gebäude 2 der Bedarf besteht, auf zumindest einem Stockwerk L0, L, Ln die Eingabe von Zielrufen zu ermöglichen, z. B. in einer Eingangshalle mit hohem Personenverkehr; wie es auch in **Fig. 1** gezeigt ist. Entsprechend dazu ist die auf diesem Stockwerk L0 angeordnete Aufzugsbedieneinrichtung 4 konfiguriert, und ihre graphische Benutzeroberfläche 36 zeigt die Zielstockwerksfelder 42.2 an. Auf anderen Stockwerken L, Ln zeigen die Aufzugsbedieneinrichtungen 4 auf ihren graphischen Benutzeroberflächen 36 jeweils die Fahrtrichtungsfelder 40.2 an. Die Verarbeitung der an diesen Aufzugsbedieneinrichtungen 4 eingegebenen Rufe (Richtungsrufe, Zielstockwerksrufe) erfolgt jeweils, wie in Verbindung mit **Fig. 3A** und **Fig. 3B** beschrieben.

In **Fig. 3D** ist die Aufzugsanlage 1 mit einer Zielrufsteuereinrichtung 12 (DCS) ausgestaltet. Der Fachmann erkennt, dass eine Aufzugsanlage 1 mit einer Zielrufsteuereinrichtung 12 insbesondere in Gebäuden mit einer grossen Zahl von Stockwerken installiert ist und mehr als eine Kabine 11 (Aufzug) hat. Mehrere Aufzüge der Aufzugsanlage 1 können in einer oder mehreren Aufzugsgruppen organisiert sein.

Entsprechend dazu ist die Aufzugsbedieneinrichtung 4 zur Eingabe eines Zielstockwerks konfiguriert, und ihre graphische Benutzeroberfläche 36 zeigt die Zielstockwerksfelder 42.2 an. In der schematischen Darstellung der **Fig. 3D** ist die Aufzugsbedieneinrichtung 4 mit der Zielrufsteuereinrichtung 12 verbunden, die ausserdem mit der Aufzugssteuerung 8 verbunden ist. Die Zielrufsteuereinrichtung 12 verarbeitet das eingegebene Zielstockwerk (d. h. einen Zielruf) gemäss einem Zuteilungsalgorithmus. Aus dem Zielruf ergeben sich das Einsteigestockwerk (z. B. mittels der Kennung der Aufzugsbedieneinrichtung 4) und das Zielstockwerk. Der Zuteilungsalgorithmus ermittelt einen Aufzug zur Bedienung des Zielrufs. Die Zielrufsteuereinrichtung 12 kann dadurch die Aufzugssteuerung 8 des zugeteilten Aufzugs ansteuern.

Die Rufzuteilung kann durch die Zielrufsteuereinrichtung 12 allein (zentral) oder in Kooperation mit den Aufzugsbedieneinrichtungen 4 der Aufzugsanlage 1 (dezentral) erfolgen. Derartige Zuteilungsalgorithmen sind dem Fachmann bekannt; ein (dezentraler) Zuteilungsalgorithmen in Kooperation mit den Aufzugsbedieneinrichtungen ist beispielsweise beschrieben in: Koehler, Jana, et al., An AI-Based Approach to Destination Control in Elevators, AI Magazine, Vol. 23, Nr. 3, 2002, S. 59-78. Gemäss einem dezentralen Zuteilungsalgorithmus sendet die Aufzugsbedieneinrichtung 4, an der der Zielruf eingegeben wird, die Information des Zielrufs über das Buskommunikationssystem 12 zu jedem Aufzug (bzw. dessen Rechnereinheit) der Aufzugsanlage 1. Jeder Aufzug bewertet separat, ob es möglich ist, den Zielruf zu bedienen und wie viel "Aufwand" es wäre (der "Aufwand" kann auch als "Kosten" bezeichnet werden), den Zielruf zu bedienen. Jeder Aufzug sendet eine Antwort zurück an die (anfragende) Aufzugsbedieneinrichtung 4; die Antwort besagt, ob der Zielruf bedient werden kann oder nicht, und wenn ja, wie hoch der Aufwand wäre. Nachdem die Aufzugsbedieneinrichtung 4 alle Antworten erhalten hat, wählt es den Aufzug mit dem geringsten Aufwand aus. Diese Auswahl wird dann mit einer weiteren Nachricht an die Aufzugssteuerung des jeweiligen Aufzugs gesendet. In diesem Ausführungsbeispiel kann die Gesamtheit der Aufzugsbedieneinrichtungen 4 und der Rechnereinheiten die Zielrufsteuereinrichtung 12 darstellen.

**Fig. 4** zeigt eine schematische Darstellung eines Ausführungsbeispiels einer Aufzugsbedieneinrichtung 4. In dieser Darstellung ist die Aufzugsbedieneinrichtung 4 durch das Kommunikationsbussystem 22 mit der Aufzugsteuerung 8 (bzw. über die Zielrufsteuereinrichtung 12) verbunden. Die Aufzugsbedieneinrichtung 4 hat eine Bus-Schnittstelleneinrichtung 30 (Bus IF), eine Steuereinrichtung 50 (CPU), eine Speichereinrichtung 32, eine Konfigurationsschnittstelleneinrichtung 34 und ein Bildschirmsystem mit einer Bildschirmsteuerung 37 (CTRL) und einem Touchscreen 5 (zur Illustration sind beispielhafte darstellbare graphische Benutzeroberflächen 36 mit Fahrtrichtungsfeldern 40.2 bzw. Zielstockwerksfeldern 42.2 gezeigt).

Die Bus-Schnittstelleneinrichtung 30 ist mit der Steuereinrichtung 50 verbunden und ausgestaltet, über das Kommunikationsbussystem 22 mit der Aufzugssteuerung 8 zu kommunizieren. Das Kommunikationsbussystem 22 kann z. B. ein CAN-Bussystem (Controller Area Network) umfassen, wobei dessen Übertragungsverfahren, Kommunikationsprotokoll und Rahmenstruktur zur Anwendung kommen. In einem anderen Ausführungsbeispiel kann das Kommunikationsbussystem 22 ein proprietäres Bussystem umfassen, wobei auch dafür ein Übertragungsverfahren, ein Kommunikationsprotokoll und eine Rahmenstruktur festgelegt sein können. Ein solches proprietäres Bussystem ist z. B. ein in EP 1 876 129 B1 offenbartes Biobus-System. Der Fachmann erkennt, dass die hier beschriebene Technologie nicht auf diese Bussysteme beschränkt ist und auch in Verbindung mit anderen Bussystemen anwendbar ist, die für Aufzugsanlagen geeignet sind.

Die Bus-Schnittstelleneinrichtung 30 ist ausgestaltet, gemäss einer dieser Bustechnologien zu kommunizieren. In einem Ausführungsbeispiel speichert die Bus-Schnittstelleneinrichtung 30 Daten und Anweisungen für mindestens eine Charakteristik der genannten Bustechnologien, z. B. das Übertragungsverfahren, das Kommunikationsprotokoll und/oder die Rahmenstruktur einer dieser Bustechnologien. Die Bus-Schnittstelleneinrichtung 30 speichert somit die Charakteristiken der genannten Bustechnologien, wobei im Betrieb eine dieser Bustechnologien zur Anwendung kommt.

In einem Ausführungsbeispiel erkennt die Bus-Schnittstelleneinrichtung 30 automatisch, an welches Kommunikationsbussystem 22 sie angeschlossen ist und gemäss welcher Bustechnologie dieses Kommunikationsbussystem 22 arbeitet, beispielsweise abhängig vom Spannungspegel des Kommunikationsbussystems 22 (z. B. ca. 5 V bei einem CAN-Bussystem, und ca. 24 V bei einem Biobus-System). In einem anderen Ausführungsbeispiel kann die Bustechnologie des Kommunikationsbussystems 22 bei der Konfiguration in die Aufzugsbedieneinrichtung 4 eingegeben werden. Da die Bus-Schnittstelleneinrichtung 30 die Charakteristiken der genannten Bustechnologien speichert, ist die Aufzugsbedieneinrichtung 4 busunabhängig, d. h. sie kann selektiv mit jedem Kommunikationsbussystem 22 verbunden werden, das gemäss einer der genannten Bustechnologien ausgestaltet ist.

Die Speichereinrichtung 32 ist mit der Steuereinrichtung 50 verbunden und speichert Konfigurationsdaten und elektronische Anweisungen für die Betriebsarten, die in Verbindung mit **Fig. 3A - 3D** genannt sind. Die Speicherung dieser Daten und Anweisungen kann bei der Herstellung der Aufzugsbedieneinrichtung 4 (bzw. vor ihrer Auslieferung) erfolgen, sodass die gespeicherten Daten und Anweisungen bei der Konfiguration im Gebäude 2 für die genannten Betriebsarten zur Verfügung stehen. In einem anderen Ausführungsbeispiel können die Daten und Anweisungen für die bei der Konfiguration (vgl. **Fig. 2A****)** ausgewählte Betriebsart von der Aufzugssteuerung 8 zur Verfügung gestellt, heruntergeladen und im Rahmen der Konfiguration in der Speichereinrichtung 32 gespeichert werden. Eine Speichereinrichtungen und Speichertechnologien (z. B. Halbleiterspeicher), die zur Speicherung dieser Daten und Anweisungen geeignet sind, sind dem Fachmann bekannt.

Die Steuereinrichtung 50 ist ausgestaltet, das Bildschirmsystem anzusteuern, damit dieses die graphische Benutzeroberfläche 36 konfigurationsgerecht darstellt. Die Funktionsweise eines Bildschirmsystems mit einem Touchscreen 5, dessen Ansteuerung und die Erzeugung einer graphischen Benutzeroberfläche sind dem Fachmann bekannt, sodass weitergehende Ausführungen hierzu an dieser Stelle nicht erforderlich erscheinen. Die Steuereinrichtung 50 steuert das Bildschirmsystem beispielsweise so an, dass der Touchscreen 5 eine der in **Fig. 2A-2C** gezeigten graphischen Benutzeroberflächen 36 anzeigt. Der Fachmann erkennt, dass diese graphischen Benutzeroberflächen 36 beispielhaft sind, zusätzliche Information bzw. Inhalte aufweisen können und/oder auf eine andere Art gestaltet sein können. Der Fachmann erkennt zudem, dass mittels der graphischen Benutzeroberfläche 36 beispielsweise eine Rufbestätigung und/oder eine Aufzugsinformation (z. B. eine Angabe des Aufzugs, der zur Bedienung des Aufzugsrufs zugeteilt ist) kommuniziert werden können. Die Rufbestätigung und die Aufzugsinformation können visuell und/oder akustisch wahrnehmbar kommuniziert werden.

Die Steuereinrichtung 50 ist ausgestaltet, gespeicherte Daten zu verarbeiten und gespeicherte Anweisungen (z. B. Computerprogramme) auszuführen, einschliesslich Daten und Anweisungen aus der Speichereinrichtung 32 zu lesen und/oder in ihr zu speichern, um die Aufzugsbedieneinrichtung 4 gemäss einer der genannten Betriebsarten zu betreiben. Die Steuereinrichtung 50 ist zudem ausgestaltet, die Konfigurationsschnittstelleneinrichtung 34 im Rahmen der oben genannten Konfiguration zu betreiben. In **Fig. 4** ist die Betriebsart für die Eingabe der Fahrtrichtung in der unteren Hälfte der Steuereinrichtung 50 illustriert, während die Betriebsart für die Eingabe eines Zielstockwerks in der oberen Hälfte illustriert ist.

Die Verarbeitung einer an einem Fahrtrichtungsfeld 40.2 eingegeben Fahrtrichtung ist in **Fig. 4** durch ein Ruferkennungsmodul 38 und ein Rufverarbeitungsmodul 28 (EC ADR + Ln) in der Steuereinrichtung 50 illustriert. Das Ruferkennungsmodul 38 und das Rufverarbeitungsmodul 28 sind in einem Pfad zwischen der Bus-Schnittstelleneinrichtung 30 und der graphischen Benutzeroberfläche 36 (Fahrtrichtungsfelder 40.2) gezeigt. Das Ruferkennungsmodul 38 erkennt die gewünschte Fahrtrichtung und stellt diese Information (Fahrtwunsch der Person) dem Rufverarbeitungsmodul 28 zur Verfügung. Das Rufverarbeitungsmodul 28 erzeugt damit eine Anforderungsnachricht (Datenpaket), die an die Aufzugssteuerung 8 adressiert ist (EC ADR) und Stockwerkinformation umfasst (EC ADR + Ln), d. h. eine Angabe des Stockwerks Ln, auf dem die Aufzugsbedieneinrichtung 4 angeordnet und eine Kabine 10 bereitzustellen ist. Die Anforderungsnachricht kann auch die Fahrtrichtung angeben. Hat die Aufzugsanlage 1 mehrere Aufzüge (d. h. mehrere Kabinen 10) kann ein Algorithmus der Aufzugssteuerung 8 die Fahrtrichtungsinformation nutzen, um eine Kabine 10 auszuwählen, die diesen Aufzugsruf z. B. am schnellsten bedienen kann. Gemäss einem beispielhaften Algorithmus können alle anderen Aufzüge angefragt werden, ob und mit welchem Aufwand von einem Aufzug bedient werden kann.

Die Bus-Schnittstelleneinrichtung 30 speist die Anforderungsnachricht gemäss dem für das Kommunikationsbussystem 22 festgelegten Kommunikationsprotokoll in das Kommunikationsbussystem 22 ein. Die Aufzugssteuerung 8 bestätigt den Empfang der Anforderungsnachricht mit einer Bestätigungsmeldung (ACK (EC)) über das Kommunikationsbussystem 22 und stellt die zugeteilte Kabine 10 auf dem Einsteigestockwerk bereit; je nach Situation veranlasst die Aufzugssteuerung 8 das Verfahren der zugeteilten Kabine 10 auf das Einsteigestockwerk. Die Aufzugsbedieneinrichtung 4 bestätigt der Person den eingegebenen Aufzugsruf, beispielsweise visuell wahrnehmbar mittels der graphischen Benutzeroberfläche 36. Zur Illustration ist die Kommunikation zwischen dem Rufverarbeitungsmodul 28 und der Aufzugssteuerung 8 durch verschiedene Linienarten dargestellt. In der Kabine 10 kann die Person an der dortigen Aufzugsbedieneinrichtung 8 das gewünschte Zielstockwerk eingeben.

Die Verarbeitung eines an einem Zielstockwerkfeld 42.2 eingegeben Zielstockwerks ist in **Fig. 4** durch ein Zielstockwerkerkennungsmodul 24 und ein Zielstockwerkverarbeitungsmodul 26 (ADR/L0→Ln) 28 (EC ADR + Ln) in der Steuereinrichtung 50 illustriert. Das Zielstockwerkerkennungsmodul 24 und das Zielstockwerkverarbeitungsmodul 26 sind beispielhaft in einem Pfad zwischen der Bus-Schnittstelleneinrichtung 30 und der graphischen Benutzeroberfläche 36 (Zielstockwerkfelder 42.2) gezeigt. Das Zielstockwerkerkennungsmodul 24 erkennt das gewünschte Zielstockwerk und stellt diese Zielinformation dem Zielstockwerkverarbeitungsmodul 26 zur Verfügung. Wie oben ausgeführt, ergeben sich aus der Eingabe eines Zielstockwerks auf einem Stockwerk das Einsteigestockwerk (in **Fig. 1** und **Fig. 4** ist dies das Stockwerk L0) und das Zielstockwerk. Daraus (d. h. Zielstockwerk oberhalb oder unterhalb des Einsteigestockwerks) ergibt sich auch die Fahrtrichtung der Kabine 10, die die Person auf das gewünschte Zielstockwerk transportiert.

Wird die in **Fig. 4** gezeigte Aufzugsbedieneinrichtung 4 in einer Aufzugsanlage 1 gemäss **Fig. 3B** verwendet, erzeugt das Zielstockwerkverarbeitungsmodul 26 (ADR/L0→Ln) eine Anforderungsnachricht (Datenpaket), die an die Aufzugssteuerung 8 adressiert ist und Stockwerkinformation umfasst, d. h. eine Angabe des Stockwerks L0, auf dem die Aufzugsbedieneinrichtung 4 angeordnet ist und eine Kabine 10 bereitzustellen ist, und eine Angabe des Zielstockwerks Ln. Die Bus-Schnittstelleneinrichtung 30 speist die Anforderungsnachricht gemäss dem für das Kommunikationsbussystem 22 festgelegten Kommunikationsprotokoll in das Kommunikationsbussystem 22 ein. Nach Empfang der Anforderungsnachricht speichert die Aufzugssteuerung 8 das Zielstockwerk und bestätigt den Empfang der Anforderungsnachricht mit einer Bestätigungsmeldung (ACK, #X) über das Kommunikationsbussystem 22. Die Bestätigungsmeldung gibt die zugeteilte Kabine 10 (#X) an. Entsprechend angesteuert wird die den Aufzugsruf bedienende Kabine 10 auf dem Einsteigestockwerk bereitgestellt; je nach Position der Kabine 10 verfährt die Antriebsmaschine 14 die Kabine 10 u. U. auf das Einsteigestockwerk. Erkennt die Aufzugssteuerung 8, dass die Kabine 10 abfahrtsbereit ist, z. B., ein Türsensor oder Sicherheitskreis zeigen an, dass die Aufzugstür 6 geschlossen ist, steuert die Aufzugssteuerung 8 die Antriebsmaschine 14 gemäss dem gespeicherten Zielstockwerk an, um die Kabine 10 auf das Zielstockwerk zu verfahren.

Wird die Aufzugsbedieneinrichtung 4 in einer Aufzugsanlage 1 mit einer Zielrufsteuereinrichtung 12 gemäss **Fig. 3D** verwendet, ist die Aufzugsbedieneinrichtung 4 für die Eingabe eines Zielrufs konfiguriert. In einem Ausführungsbeispiel umfasst die Aufzugsanlage 1 mehrere Kabinen 10 bzw. Aufzüge, wobei alle Aufzugsbedieneinrichtungen 4 der Aufzugsanlage 1 für eine Zielrufeinabe ausgestaltet sind. Das Zielstockwerkverarbeitungsmodul 26 verarbeitet den Zielruf, indem es eine Anforderungsnachricht (Datenpaket) erzeugt, die an die Zielrufsteuereinrichtung 12 adressiert ist und Stockwerkinformation umfasst, d. h. eine Angabe des Stockwerks L0, auf dem die Aufzugsbedieneinrichtung 4 angeordnet ist und eine Kabine 10 bereitzustellen ist. Die Bus-Schnittstelleneinrichtung 30 speist die Anforderungsnachricht gemäss dem für das Kommunikationsbussystem 22 festgelegten Kommunikationsprotokoll in das Kommunikationsbussystem 22 ein.

Die Zielrufsteuereinrichtung 12 führt einen Zuteilungsalgorithmus aus, z. B. gemäss der Offenbarung im oben genannten Koehler Dokument, um eine Kabine 10 zu bestimmen, die den Zielruf am "kostengünstigsten" bedienen kann. Diese Zuteilung erfolgt sehr schnell, sodass der Empfang der Anforderungsnachricht mit einer Bestätigungsmeldung (ACK, #X) über das Kommunikationsbussystem 22 bestätigt werden kann, die auch den Aufzug bzw. die Kabine 10 (#X) angibt, die zur Bedienung des Zielrufs zugeteilt ist. Die Aufzugsbedieneinrichtung 4 kommuniziert die zugeteilte Kabine 10 der Person. Die Zielrufsteuereinrichtung 12 steuert die Aufzugssteuerung 8 des zugeteilten Aufzugs an, durch seine Antriebsmaschine 14 die zugeteilte Kabine 10 auf das Einsteigestockwerk L0 zu verfahren (falls sie sich noch nicht dort befindet) und zum Einsteigen zur Verfügung zu stellen, beispielweise wird die Aufzugstür 6 geöffnet. Ist die Kabine 10 auf dem Einsteigestockwerk bereit, erzeugt die Aufzugssteuerung 8 ein Signal, das zur Zielrufsteuereinrichtung 12 übermittelt wird. Die Zielrufsteuereinrichtung 12 reagiert darauf, indem sie das Zielstockwerk zur Aufzugssteuerung 8 übermittelt. Daraufhin wird die Kabine 10 vom Einsteigestockwerk ausgehend auf das Zielstockwerk verfahren. Ein Kabinenruf, d. h., die Eingabe des Zielstockwerks in der Kabine 10 ist in der Regel nicht möglich.

Mit dem Verständnis der oben beschriebenen prinzipiellen Systemkomponenten der Aufzugsanlage 1 und deren Funktionalitäten, erfolgt im Folgenden anhand von **Fig. 5** eine Beschreibung eines beispielhaften Verfahrens zum Betreiben einer Aufzugsbedieneinrichtung 4, wie sie in der **Fig. 1** gezeigten Aufzugsanlage 1 genutzt werden kann. Die Beschreibung erfolgt mit Bezug auf den Betrieb der Aufzugsbedieneinrichtung 4 nach Installation in der Aufzugsanlage 1 bzw. im Gebäude 2 und Anschluss an das Kommunikationsbussystem 22. Die Aufzugsbedieneinrichtung 4 wird mit elektrischer Energie versorgt. Das Verfahren beginnt in einem Schritt **S1** und endet in einem Schritt **S10**.

In einem Schritt **S2** wird die Konfigurationseingabemaske 41 erzeugt. Die Konfigurationsmaske 41 wird auf der graphischen Benutzeroberfläche 36 dargestellt, die der berührungsempfindliche Bildschirm 5 des Bildschirmsystems gesteuert durch die Steuereinrichtung 50 der Aufzugsbedieneinrichtung 4 anzeigt. Wie beispielsweise in **Fig. 2A** gezeigt, umfasst die Konfigurationsmaske 41 ein erstes Auswahleingabefeld 40.1 für die erste Betriebsart der Aufzugsbedieneinrichtung 4 und ein zweites Auswahleingabefeld 42.1 für die zweite Betriebsart der Aufzugsbedieneinrichtung 4.

In einem Schritt **S3** wird ein berührtes Auswahleingabefeld 40.1, 42.1 detektiert. Die Detektion erfolgt durch das Bildschirmsystem. Je nach detektiertem Auswahleingabefeld 40.1, 42.1 schreitet das Verfahren zu einem Schritt **S4** oder zu einem Schritt **S7.**

Im Schritt **S4** erfolgt bei der Detektion einer Berührung des ersten Auswahleingabefeldes 40.1 ein Einlesen von Konfigurationsdaten und elektronischen Anweisungen für die erste Betriebsart aus der Speichereinrichtung 32. In einem Schritt **S5** erfolgt dann ein Konfigurieren der Aufzugsbedieneinrichtung 4 für die erste Betriebsart gemäss den eingelesenen Konfigurationsdaten und elektronischen Anweisungen. So konfiguriert, werden in einem Schritt **S6** die Fahrtrichtungsfelder 40.2 angezeigt, wie es z. B. in **Fig. 2B** gezeigt ist.

Im Schritt **S7** erfolgt bei der Detektion einer Berührung des zweiten Auswahleingabefeldes 42.1 ein Einlesen von Konfigurationsdaten und elektronischen Anweisungen für die zweite Betriebsart aus der Speichereinrichtung 32. In einem Schritt **S8** erfolgt ein Konfigurieren der Aufzugsbedieneinrichtung 4 für die zweite Betriebsart gemäss den eingelesenen Konfigurationsdaten und elektronischen Anweisungen. So konfiguriert, werden in einem Schritt **S9** die Zielstockwerksfelder 42.2 angezeigt, wie es z. B. in Fig. **2C** gezeigt ist.

In beiden Zweigen endet das Verfahren im Schritt **S10**.

## Patentansprüche

1. Aufzugsbedieneinrichtung (4), aufweisend:
eine Bus-Schnittstelleneinrichtung (30), die ausgestaltet ist, über ein Kommunikationsbussystem (22) mit einer Aufzugssteuerung (8) einer Aufzugsanlage (1) zu kommunizieren;
eine Speichereinrichtung (32), die Konfigurationsdaten und elektronische Anweisungen für auswählbare Betriebsarten der Aufzugsbedieneinrichtung (4) speichert, wobei eine erste Betriebsart für eine Verarbeitung eines Aufzugsrufs ausgestaltet ist, der eine eingegebene Fahrtrichtung angibt, und wobei eine zweite Betriebsart für eine Verarbeitung eines Aufzugsrufs ausgelegt ist, der ein eingegebenes Zielstockwerk angibt;
ein Bildschirmsystem (5, 37), das einen berührungsempfindlichen Bildschirm (5) umfasst und ausgestaltet ist, eine graphische Benutzeroberfläche (36) auf dem berührungsempfindlichen Bildschirm (5) darzustellen; und
eine Steuereinrichtung (50), die mit der Bus-Schnittstelleneinrichtung (30), dem Bildschirmsystem (5, 37) und der Speichereinrichtung (32) kommunikativ verbunden ist, wobei die Steuereinrichtung (50) ausgestaltet ist, die Konfigurationsdaten und die elektronischen Anweisungen für eine ausgewählte Betriebsart aus der Speichereinrichtung (32) zu lesen und die Aufzugsbedieneinrichtung (4) gemäss der ausgewählten Betriebsart zu betreiben,
**dadurch gekennzeichnet, dass** die Steuereinrichtung (50) ausgestaltet ist, das Bildschirmsystem (5, 37) anzusteuern,
eine Konfigurationseingabemaske (41) auf der graphischen Benutzeroberfläche (36) anzuzeigen, wobei die Konfigurationsmaske (41) ein erstes Auswahleingabefeld (40.1) für die erste Betriebsart und ein zweites Auswahleingabefeld (42.1) für die zweite Betriebsart umfasst,
bei einer Berührung des ersten Auswahleingabefeldes (40.1) die Aufzugsbedieneinrichtung (4) gemäss den Konfigurationsdaten und den elektronischen Anweisungen für die erste Betriebsart zu konfigurieren, und
bei einer Berührung des zweiten Auswahleingabefeldes (42.1) die Aufzugsbedieneinrichtung (4) gemäss den Konfigurationsdaten und den elektronischen Anweisungen für die zweite Betriebsart zu konfigurieren.

2. Aufzugsbedieneinrichtung (4) nach Anspruch 1, wobei die Steuereinrichtung (50) ausgestaltet ist,
in der ersten Betriebsart das Bildschirmsystem (5, 37) anzusteuern, Fahrtrichtungsfelder (40.2) gemäss der ersten Betriebsart auf der graphischen Benutzeroberfläche (36) anzuzeigen, und
in der zweiten Betriebsart das Bildschirmsystem (5, 37) anzusteuern, Zielstockwerksfelder (42.2) gemäss der zweiten Betriebsart auf der graphischen Benutzeroberfläche (36) anzuzeigen.

3. Aufzugsbedieneinrichtung (4) nach einem der vorhergehenden Ansprüche, wobei die Steuereinrichtung (50) ausgestaltet ist,
in der ersten Betriebsart eine erste Anforderungsnachricht zu erzeugen, die eine Adresse der Aufzugssteuerung (8), eine Kennung der Aufzugsbedieneinrichtung (4) und eine Fahrtrichtung umfasst, und über die Bus-Schnittstelleneinrichtung (30) und das Kommunikationsbussystem (22) zur Aufzugssteuerung (8) zu senden, und
in der zweiten Betriebsart eine zweite Anforderungsnachricht zu erzeugen, die die Adresse der Aufzugssteuerung (8), die Kennung der Aufzugsbedieneinrichtung (4) und eine Angabe eines Zielstockwerks umfasst, und über die Bus-Schnittstelleneinrichtung (30) und das Kommunikationsbussystem (22) zur Aufzugssteuerung (8) zu senden.

4. Aufzugsbedieneinrichtung (4) nach einem der vorhergehenden Ansprüche, wobei in der Bus-Schnittstelleneinrichtung (30) Daten und Anweisungen für festgelegte Kommunikationsbus-Technologien, insbesondere deren Übertragungsverfahren, Kommunikationsprotokolls und/oder Rahmenstrukturen, gespeichert sind und wobei die Bus-Schnittstelleneinrichtung (30) ausgestaltet ist, gemäss einer der gespeicherten Kommunikationsbus-Technologien über das Kommunikationsbussystem (22) zu kommunizieren.

5. Aufzugsanlage (1), aufweisend:
eine Aufzugssteuerung (8);
eine Aufzugskabine (10), die gesteuert durch die Aufzugssteuerung (8) und angetrieben von einer Antriebsmaschine (14) zwischen Stockwerken (L0, L, Ln) eines Gebäudes (2) verfahrbar ist;
ein Kommunikationsbussystem (22); und
Aufzugsbedieneinrichtungen (4) gemäss einem der Ansprüche 1 - 4, die mit dem Kommunikationsbussystem (22) kommunikativ verbunden und auf den Stockwerken (L0, L, LN) zur Eingabe eines Aufzugsrufs angeordnet sind.

6. Aufzugsanlage (1) nach Anspruch 5, wobei die Aufzugssteuerung (8) mit dem Kommunikationsbussystem (22) kommunikativ verbunden und ausgestaltet ist, bei Empfang eines Aufzugsrufs, der eine Fahrtrichtung angibt, von einer auf einem ersten Stockwerk (L, L0, Ln) angeordneten und für die erste Betriebsart konfigurierten Aufzugsbedieneinrichtung (4), die Kabine (10) auf dem ersten Stockwerk bereitzustellen, und bei Empfang eines in der Kabine (10) eingegebenen Kabinenrufs, der ein Zielstockwerk angibt, die Kabine (10) auf das Zielstockwerk zu verfahren.

7. Aufzugsanlage (1) nach Anspruch 5, wobei die Aufzugssteuerung (8) mit dem Kommunikationsbussystem (22) kommunikativ verbunden und ausgestaltet ist, bei Empfang eines Aufzugsrufs, der ein Zielstockwerk angibt, von einer auf einem ersten Stockwerk (L, L0, Ln) angeordneten und für die zweite Betriebsart konfigurierten Aufzugsbedieneinrichtung (4), die Kabine (10) auf dem ersten Stockwerk bereitzustellen, und bei Empfang eines Statussignals, das eine geschlossene Aufzugstür (6) anzeigt, die Kabine (10) auf das im Aufzugsruf angegebene Zielstockwerk zu verfahren.

8. Aufzugsanlage (1) nach Anspruch 5, ausserdem aufweisend eine Zielrufsteuereinrichtung (12), die mit der Aufzugssteuerung (8) und dem Kommunikationsbussystem (22) kommunikativ verbunden ist.

9. Verfahren zum Betreiben einer Aufzugsbedieneinrichtung (4) gemäss einem der Ansprüche 1 - 4 in einer Aufzugsanlage (1) nach einem der Ansprüche 5 - 8, wobei die Aufzugsbedieneinrichtung (4) mit dem Kommunikationsbussystem (22) der Aufzugsanlage verbunden ist, umfassend:
Erzeugen (S2) einer Konfigurationseingabemaske (41) auf der graphischen Benutzeroberfläche (36), die der berührungsempfindliche Bildschirm (5) des Bildschirmsystems (5, 37) gesteuert durch die Steuereinrichtung (50) der Aufzugsbedieneinrichtung (4) anzeigt, wobei die Konfigurationsmaske (41) ein erstes Auswahleingabefeld (40.1) für die erste Betriebsart der Aufzugsbedieneinrichtung (4) und ein zweites Auswahleingabefeld (42.1) für die zweite Betriebsart der Aufzugsbedieneinrichtung (4) umfasst;
bei Detektion (S3), durch das Bildschirmsystem (5, 37), einer Berührung des ersten Auswahleingabefeldes (40.1), Einlesen (S4) von Konfigurationsdaten und elektronischen Anweisungen für die erste Betriebsart aus der Speichereinrichtung (32) und Konfigurieren (S5) der Aufzugsbedieneinrichtung (4) für die erste Betriebsart gemäss den eingelesenen Konfigurationsdaten und elektronischen Anweisungen; und
bei Detektion (S3), durch das Bildschirmsystem (5, 37), einer Berührung des zweiten Auswahleingabefeldes (40.1), Einlesen (S7) von Konfigurationsdaten und elektronischen Anweisungen für die zweite Betriebsart aus der Speichereinrichtung (32) und Konfigurieren (S8) der Aufzugsbedieneinrichtung (4) für die zweite Betriebsart gemäss den eingelesenen Konfigurationsdaten und elektronischen Anweisungen.

10. Verfahren nach Anspruch 9, ausserdem umfassend,
in der ersten Betriebsart, Ansteuern des Bildschirmsystems (5, 37) durch die Steuereinrichtung (50) Fahrtrichtungsfelder (40.2) auf der graphischen Benutzeroberfläche (36) anzuzeigen und,
in der zweiten Betriebsart, Ansteuern des Bildschirmsystems (5, 37) durch die Steuereinrichtung (50) Zielstockwerksfelder (42.2) auf der graphischen Benutzeroberfläche (36) anzuzeigen.

11. Verfahren nach einem der Ansprüche 9 - 10, ausserdem umfassend,
in der ersten Betriebsart, Erzeugen einer ersten Anforderungsnachricht durch die Steuereinrichtung (50), wobei die erste Anforderungsnachricht eine Adresse der Aufzugssteuerung (8), eine Kennung der Aufzugsbedieneinrichtung (4) und eine Fahrtrichtung umfasst, und Senden der ersten Anforderungsnachricht über die Bus-Schnittstelleneinrichtung (30) und das Kommunikationsbussystem (22) zur Aufzugssteuerung (8), und
in der zweiten Betriebsart, Erzeugen einer zweiten Anforderungsnachricht durch die Steuereinrichtung (50), wobei die zweite Anforderungsnachricht die Adresse der Aufzugssteuerung (8), die Kennung der Aufzugsbedieneinrichtung (4) und eine Angabe eines Zielstockwerks umfasst, und Senden der zweiten Anforderungsnachricht über die Bus-Schnittstelleneinrichtung (30) und das Kommunikationsbussystem (22) zur Aufzugssteuerung (8).

12. Verfahren nach einem der Ansprüche 9 - 11, wobei in der Bus-Schnittstelleneinrichtung (30) Daten und Anweisungen für festgelegte Kommunikationsbus-Technologien, insbesondere deren Übertragungsverfahren, Kommunikationsprotokolls und/oder Rahmenstrukturen, gespeichert sind und wobei die Bus-Schnittstelleneinrichtung (30) ausgestaltet ist, gemäss einer der gespeicherten Kommunikationsbus-Technologien über das Kommunikationsbussystem (22) zu kommunizieren.

## Claims

1. An elevator operating device (4), comprising:
a bus interface device (30) which is designed to communicate with an elevator controller (8) of an elevator system (1) via a communication bus system (22);
a storage device (32) which stores configuration data and electronic instructions for selectable operating modes of the elevator operating device (4), wherein a first operating mode is designed for processing an elevator call that indicates a direction of travel input, and wherein a second operating mode is designed for processing an elevator call that indicates an input destination floor;
a screen system (5, 37) comprising a touch-sensitive screen (5) and configured to display a graphical user surface (36) on the touch-sensitive screen (5); and
a control device (50) which is communicatively connected to the bus interface device (30), the screen system (5, 37) and the storage device (32), wherein the control device (50) is designed to read the configuration data and the electronic instructions for a selected operating mode from the storage device (32) and to operate the elevator operating device (4) according to the selected operating mode, **characterized by** the control device (50) is designed to activate the screen system (5, 37) to display a configuration input mask (41) on the graphical user surface (36), wherein the configuration mask (41) comprises a first selection input field (40.1) for the first operating mode and a second selection input field (42.1) for the second operating mode, to configure the elevator operating device (4) according to the configuration data and the electronic instructions for the first operating mode if the first selection input field (40.1) is touched, and
to configure the elevator operating device (4) according to the configuration data and the electronic instructions for the second operating mode if the second selection input field (42.1) is touched.

2. The elevator operating device (4) according to claim 1, wherein the control device (50) is designed
to activate the screen system (5, 37) in the first operating mode to display direction of travel fields (40.2) according to the first operating mode on the graphical user surface (36), and
to activate the screen system (5, 37) in the second operating mode to display destination floor fields (42.2) according to the second operating mode on the graphical user surface (36).

3. The elevator operating device (4) according to any of the preceding claims, wherein the control device (50) is designed
to generate a first request message in the first operating mode which comprises an address of the elevator controller (8), an ID of the elevator operating device (4) and a direction of travel, and to send these to the elevator controller (8) via the bus interface device (30) and the communication bus system (22), and
to generate a second request message in the second operating mode which comprises the address of the elevator controller (8) and the ID of the elevator operating device (4) and an indication of a destination floor, and to send these to the elevator controller (8) via the bus interface device (30) and the communication bus system (22).

4. The elevator operating device (4) according to any of the preceding claims,
wherein data and instructions for specific communication bus technologies, in particular their transmission methods, communication protocols and/or frame structures, are stored in the bus interface device (30), and wherein the bus interface device (30) is designed to communicate via the communication bus system (22) according to one of the stored communication bus technologies.

5. An elevator system (1), comprising:
an elevator controller (8);
an elevator car (10) which is movable between floors (L0, L, Ln) of a building (2) under the control of the elevator controller (8) and driven by a drive machine (14);
a communication bus system (22); and
elevator operating devices (4) according to any of claims 1-4, which are communicatively connected to the communication bus system (22) and are arranged on the floors (L0, L, LN) for inputting an elevator call.

6. The elevator system (1) according to claim 5, wherein the elevator controller (8) is communicatively connected to the communication bus system (22) and is designed, upon receipt of an elevator call indicating a direction of travel from an elevator operating device (4) arranged on a first floor (L, L0, Ln) and configured for the first operating mode, to provide the car (10) on the first floor, and, upon receipt of a car call input in the car (10) and indicating a destination floor, to move the car (10) to the destination floor.

7. The elevator system (1) according to claim 5, wherein the elevator controller (8) is communicatively connected to the communication bus system (22) and is designed, upon receipt of an elevator call indicating a destination floor from an elevator operating device (4) arranged on a first floor (L, L0, Ln) and configured for the second operating mode, to provide the car (10) on the first floor, and, upon receipt of a status signal indicating that the elevator door (6) is closed, to move the car (10) to the destination floor indicated in the elevator call.

8. The elevator system (1) according to claim 5, further comprising a destination call control device (12) which is communicatively connected to the elevator controller (8) and the communication bus system (22).

9. A method for operating an elevator operating device (4) according to any of claims 1-4 in an elevator system (1) according to any of claims 5-8, wherein the elevator operating device (4) is connected to the communication bus system (22) of the elevator system, said method comprising:
generating (S2) a configuration input mask (41) on the graphical user surface (36) which the touch-sensitive screen (5) of the screen system (5, 37) displays under the control of the control device (50) of the elevator operating device (4), wherein the configuration mask (41) comprises a first selection input field (40.1) for the first operating mode of the elevator operating device (4) and a second selection input field (42.1) for the second operating mode of the elevator operating device (4);
upon detection (S3) by the screen system (5, 37) that the first selection input field (40.1) has been touched, reading (S4) configuration data and electronic instructions for the first operating mode from the storage device (32) and configuring (S5) the elevator operating device (4) for the first operating mode according to the configuration data and electronic instructions that are read; and
upon detection (S3) by the screen system (5, 37) that the second selection input field (40.1) has been touched, reading (S7) configuration data and electronic instructions for the second operating mode from the storage device (32) and configuring (S8) the elevator operating device (4) for the second operating mode according to the configuration data and electronic instructions that are read.

10. The method according to claim 9, further comprising:
activating the screen system (5, 37) by means of the control device (50) to display direction of travel fields (40.2) on the graphical user surface (36) in the first operating mode, and activating the screen system (5, 37) by means of the control device (50) to display destination floor fields (42.2) on the graphical user surface (36) in the second operating mode.

11. The method according to any of claims 9-10, further comprising:
generating, in the first operating mode, a first request message by means of the control device (50), wherein the first request message comprises an address of the elevator controller (8), an ID of the elevator operating device (4) and a direction of travel, and sending the first request message via the bus interface device (30) and the communication bus system (22) to the elevator controller (8), and
generating, in the second operating mode, a second request message by means of the control device (50), wherein the second request message comprises the address of the elevator controller (8), the ID of the elevator operating device (4) and information regarding a destination floor, and sending the second request message via the bus interface device (30) and the communication bus system (22) to the elevator controller (8).

12. The method according to any of claims 9-11, wherein data and instructions for specific communication bus technologies, in particular their transmission methods, communication protocols and/or frame structures, are stored in the bus interface device (30) and wherein the bus interface device (30) is designed to communicate via the communication bus system (22) according to one of the stored communication bus technologies.

## Revendications

1. Dispositif de commande d'ascenseur automoteur (4), comprenant :
un dispositif d'interface de bus (30) conçu pour communiquer avec un contrôleur d'ascenseur (8) d'un système d'ascenseur (1) via un système de bus de communication (22) ;
un dispositif de stockage (32) qui stocke des données de configuration et des instructions électroniques pour des modes de fonctionnement sélectionnables du dispositif de commande d'ascenseur automoteur (4), dans lequel un premier mode de fonctionnement est conçu pour traiter un appel d'ascenseur qui indique une direction de déplacement saisie, et dans lequel un deuxième mode de fonctionnement est conçu pour traiter un appel d'ascenseur qui indique un étage de destination saisi ;
un système d'écran (5, 37) comprenant un écran tactile (5) et configuré pour afficher une interface utilisateur graphique (36) sur l'écran tactile (5) ; et
un dispositif de commande (50) qui est connecté de manière communicative au dispositif d'interface de bus (30), le système d'écran (5, 37) et le dispositif de stockage (32), dans lequel le dispositif de commande (50) est conçu pour lire les données de configuration et les instructions électroniques pour un mode de fonctionnement sélectionné à partir du dispositif de stockage (32) et pour faire fonctionner le dispositif de commande d'ascenseur (4) selon le mode de fonctionnement sélectionné, **caractérisé en ce que** le dispositif de commande (50) est conçu pour activer le système d'écran (5, 37) pour afficher un masque de saisie de configuration (41) sur l'interface utilisateur graphique (36), le masque de configuration (41) comprenant un premier champ de saisie de sélection (40.1) pour le premier mode de fonctionnement et un deuxième champ de saisie de sélection (42.1) pour le deuxième mode de fonctionnement,
pour configurer le dispositif de commande d'ascenseur (4) selon les données de configuration et les instructions électroniques pour le premier mode de fonctionnement si le premier champ de saisie de sélection (40.1) est touché, et
configurer le dispositif de commande d'ascenseur automoteur (4) selon les données de configuration et les instructions électroniques pour le deuxième mode de fonctionnement si le deuxième champ de saisie de sélection (42.1) est touché.

2. Dispositif de commande d'ascenseur (4) selon la revendication 1, dans lequel le dispositif de commande (50) est conçu
pour activer le système d'écran (5, 37) dans le premier mode de fonctionnement afin d'afficher les champs de direction de déplacement (40.2) conformément au premier mode de fonctionnement sur la surface utilisateur graphique (36), et
pour activer le système d'écran (5, 37) dans le deuxième mode de fonctionnement afin d'afficher des champs d'étage de destination (42.2) conformément au deuxième mode de fonctionnement sur la surface utilisateur graphique (36).

3. Dispositif de commande d'ascenseur (4) selon l'une quelconque des revendications précédentes, dans lequel le dispositif de commande (50) est conçu pour générer un premier message de demande dans le premier mode de fonctionnement qui comprend une adresse du contrôleur d'ascenseur (8), un identifiant du dispositif de commande d'ascenseur (4) et une direction de déplacement, et pour envoyer ceux-ci au contrôleur d'ascenseur (8) via le dispositif d'interface de bus (30) et le système de bus de communication (22), et
pour générer un deuxième message de demande dans le deuxième mode de fonctionnement, qui comprend l'adresse du contrôleur d'ascenseur (8) et l'identifiant du dispositif de commande d'ascenseur (4) et une indication d'un étage de destination, et pour envoyer ceux-ci au contrôleur d'ascenseur (8) via le dispositif d'interface de bus (30) et le système de bus de communication (22).

4. Dispositif de commande d'ascenseur (4) selon l'une quelconque des revendications précédentes, dans lequel des données et des instructions pour des technologies de bus de communication spécifiques, en particulier leurs méthodes de transmission, leurs protocoles de communication et/ou leurs structures de cadre, sont stockées dans le dispositif d'interface de bus (30), et dans lequel le dispositif d'interface de bus (30) est conçu pour communiquer via le système de bus de communication (22) selon l'une des technologies de bus de communication stockées.

5. Système d'ascenseur (1), comprenant :
un contrôleur d'ascenseur (8) ;
une cabine d'ascenseur (10) qui est mobile entre les étages (L0, L, Ln) d'un bâtiment (2) sous le contrôle du contrôleur d'ascenseur (8) et entraînée par une machine d'entraînement (14) ;
un système de bus de communication (22) ; et
des dispositifs de commande d'ascenseur (4) selon l'une quelconque des revendications 1 à 4, qui sont connectés de manière communicative au système de bus de communication (22) et sont disposés sur les étages (L0, L, LN) pour entrer un appel d'ascenseur.

6. Le système d'ascenseur (1) selon la revendication 5, dans lequel le contrôleur d'ascenseur (8) est connecté de manière communicative au système de bus de communication (22) et est conçu, à la réception d'un appel d'ascenseur indiquant une direction de déplacement à partir d'un dispositif de commande d'ascenseur (4) disposé à un premier étage (L, L0, Ln) et configuré pour le premier mode de fonctionnement, pour fournir la cabine (10) au premier étage, et, à la réception d'une demande d'appel de cabine saisie dans la cabine (10) et indiquant un étage de destination, pour déplacer la cabine (10) vers l'étage de destination.

7. Le système d'ascenseur (1) selon la revendication 5, dans lequel le contrôleur d'ascenseur (8) est connecté de manière communicative au système de bus de communication (22) et est conçu, à la réception d'un appel d'ascenseur indiquant un étage de destination provenant d'un dispositif de commande d'ascenseur (4) disposé à un premier étage (L, L0, Ln) et configuré pour le deuxième mode de fonctionnement, pour fournir la cabine (10) au premier étage, et, à la réception d'un signal d'état indiquant que la porte d'ascenseur (6) est fermée, pour déplacer la cabine (10) vers l'étage de destination indiqué dans l'appel d'ascenseur.

8. Le système d'ascenseur (1) selon la revendication 5, comprenant en outre un dispositif de commande des appels de destination (12) qui est connecté de manière communicative au contrôleur d'ascenseur (8) et au système de bus de communication (22).

9. Procédé pour faire fonctionner un dispositif de commande d'ascenseur (4) selon l'une quelconque des revendications 1 à 4 dans un système d'ascenseur (1) selon l'une quelconque des revendications 5 à 8, dans lequel le dispositif de commande d'ascenseur (4) est connecté au système de bus de communication (22) du système d'ascenseur, ledit procédé comprenant :
générer (S2) un masque de saisie de configuration (41) sur l'interface utilisateur graphique (36) que l'écran tactile (5) du système d'écran (5, 37) affiche sous le contrôle du dispositif de commande (50) du dispositif de commande d'ascenseur (4), dans lequel le masque de configuration (41) comprend un premier champ de saisie de sélection (40.1) pour le premier mode de fonctionnement du dispositif de commande d'ascenseur (4) et un deuxième champ de saisie de sélection (42.1) pour le deuxième mode de fonctionnement du dispositif de commande d'ascenseur (4) ;
lorsque le système d'écran (5, 37) détecte (S3) que le premier champ de saisie de sélection (40.1) a été touché, lire (S4) les données de configuration et les instructions électroniques pour le premier mode de fonctionnement à partir du dispositif de stockage (32) et configurer (S5) le dispositif de commande d'ascenseur automoteur (4) pour le premier mode de fonctionnement conformément aux données de configuration et aux instructions électroniques qui sont lues ; et
lorsque le système d'écran (5, 37) détecte (S3) que le deuxième champ de saisie de sélection (40.1) a été touché, lecture (S7) des données de configuration et des instructions électroniques pour le deuxième mode de fonctionnement à partir du dispositif de stockage (32) et configuration (S8) du dispositif de commande d'ascenseur (4) pour le deuxième mode de fonctionnement conformément aux données de configuration et aux instructions électroniques qui sont lues.

10. Procédé selon la revendication 9, comprenant en outre :
l'activation du système d'écran (5, 37) au moyen du dispositif de commande (50) pour afficher des champs de direction de déplacement (40.2) sur la surface utilisateur graphique (36) dans le premier mode de fonctionnement, et
l'activation du système d'affichage (5, 37) au moyen du dispositif de commande (50) pour afficher des champs d'étage de destination (42.2) sur la surface utilisateur graphique (36) dans le deuxième mode de fonctionnement.

11. Procédé selon l'une quelconque des revendications 9 à 10, comprenant en outre :
générer, dans le premier mode de fonctionnement, un premier message de demande au moyen du dispositif de commande (50), dans lequel le premier message de demande comprend une adresse du contrôleur d'ascenseur (8), un identifiant du dispositif de commande d'ascenseur (4) et une direction de déplacement, et envoyer le premier message de demande via le dispositif d'interface de bus (30) et le système de bus de communication (22) au contrôleur d'ascenseur (8), et
générer, dans le deuxième mode de fonctionnement, un deuxième message de demande au moyen du dispositif de commande (50), dans lequel le deuxième message de demande comprend l'adresse du contrôleur d'ascenseur (8), l'identifiant du dispositif de commande d'ascenseur (4) et des informations concernant un étage de destination, et envoyer le deuxième message de demande via le dispositif d'interface de bus (30) et le système de bus de communication (22) au contrôleur d'ascenseur (8).

12. Procédé selon l'une quelconque des revendications 9 à 11, dans lequel des données et des instructions pour des technologies de bus de communication spécifiques, en particulier leurs méthodes de transmission, leurs protocoles de communication et/ou leurs structures de cadre, sont stockées dans le dispositif d'interface de bus (30) et dans lequel le dispositif d'interface de bus (30) est conçu pour communiquer via le système de bus de communication (22) selon l'une des technologies de bus de communication stockées.
